# EUROPÄISCHE PATENTSCHRIFT

(11) **EP 0 772 738 B1**
(45) Veröffentlichungstag und Bekanntmachung des Hinweises auf die Patenterteilung: **29.12.1999**
(21) Anmeldenummer: 96900284.9
(22) Anmeldetag: 18.01.1996
(51) Int. Cl.: F02M 51/06

(54) **ELEKTROMAGNETISCH BETÄTIGBARES VENTIL**
ELECTROMAGNETICALLY OPERATED VALVE
SOUPAPE A COMMANDE ELECTROMAGNETIQUE

(30) Priorität: 06.02.1995 DE 19503821
(43) Veröffentlichungstag der Anmeldung: 14.05.1997
(73) Patentinhaber: ROBERT BOSCH GMBH, 70442 Stuttgart (DE)
(72) Erfinder: NOLLER, Klaus, D-71570 Oppenweiler (DE); GRANER, Jürgen, D-74372 Sersheim (DE); ASSLÄNDER, Peter, D-96047 Bamberg (DE); STIEGLITZ, Peter, D-96049 Bamberg (DE); GEISENDÖRFER-PIPP, Marita, D-91301 Forchheim (DE); MALINOWSKI, Detlef, D-96173 Oberhaid (DE); LIPS, Michael, D-96049 Bamberg (DE); KALB, Rudolf, D-96155 Buttenheim (DE); JÄGER, Karl-Heinz, D-96148 Baunach (DE); TRUNK, Robert, D-96049 Bamberg (DE); KNACKSTEDT, Andre, D-96163 Gundelsheim (DE); ARLETH, Heidi, D-96194 Walsdorf (DE); MAIER, Stefan, D-71701 Schwieberdingen (DE)
(86) Internationale Anmeldenummer: DE9600064
(87) Internationale Veröffentlichungsnummer: WO9624763

(56) Entgegenhaltungen:
- DE-C- 4 003 227

## Beschreibung

### Stand der Technik

Die Erfindung geht aus von einem elektromagnetisch betätigbaren Ventil nach der Gattung des Anspruchs 1 bzw. 2 bzw. 3. Es ist schon ein elektromagnetisch betätigbares Ventil aus der DE-PS 40 03 227 bekannt, bei dem ein Ventilrohr als Grundkörper des Ventils aus drei Teilen besteht. Zum einen ist ein magnetischer Ventilsitzträger vorgesehen, durch den der magnetische Fluß über einen Radialluftspalt radial in einen an einer Ventilnadel befestigten Anker eintritt. Andererseits dient ein Kern als magnetischer Innenpol, der stromaufwärts des Ventilsitzträgers angeordnet ist und der den magnetischen Fluß in axialer Richtung leitet. Zusätzlich weist das Ventilrohr noch ein unmagnetisches Zwischenteil auf, das den Kern und den Ventilsitzträger hydraulisch dicht miteinander verbindet. Das unmagnetische Zwischenteil leitet also keinen magnetischen Fluß, so daß der magnetische Fluß als Nutzfluß durch den Anker geht und der Magnetkreis eine hohe Effektivität besitzt. Drei einzelne Bauteile müssen jedoch für sich exakt hergestellt werden, zueinander in eine definierte Position gebracht werden und dann miteinander verbunden werden. So treten mindestens zwei Fuge- und Verbindungsstellen auf, die beispielsweise Schweißnähte sind, womit ein zusätzlicher Arbeitsaufwand verbunden ist und die Gefahr beim Schweißen besteht, daß sich die miteinander zu verschweißenden Teile aufgrund von thermisch bedingten Spannungen verformen.

### Vorteile der Erfindung

Das erfindungsgemäße elektromagnetisch betätigbare Ventil mit den kennzeichnenden Merkmalen des Anspruchs 1 bzw. 2 bzw. 3 hat den Vorteil, daß das Ventilrohr besonders einfach aufgebaut ist, da es aus weniger Bauteilen zusammengesetzt ist, wodurch in kostengünstiger Art und Weise auch die Anzahl der Fuge- und Verbindungsstellen reduziert ist, indem nur magnetisch leitendes Material für das gesamte Ventilrohr eingesetzt wird und trotzdem die Qualität des Magnetkreises nicht herabgesetzt ist. Dies wird dadurch erreicht, daß das erfindungsgemäße Ventilrohr eine magnetisch leitende, in radialer Richtung dünnwandige Drosselstelle im axialen Erstreckungsbereich des Ankers aufweist, die sehr schnell in Sättigung gebracht werden kann und durch die der magnetische Streufluß auf ein Minimum begrenzt wird.

Durch die in den Unteransprüchen aufgeführten Maßnahmen sind vorteilhafte Weiterbildungen und Verbesserungen des im Anspruch 1 bzw. 2 bzw. 3 angegebenen elektromagnetisch betätigbaren Ventils möglich.

Besonders vorteilhaft ist es, das Ventilrohr einteilig auszubilden, da so auf jeden Fall die hydraulische Dichtheit gewährleistet ist. Das einteilige Ventilrohr erstreckt sich vollständig über die gesamte Länge des Ventils und gibt diese auch damit vor.

Bei zweiteiligen Lösungen ist es von Vorteil, für den Ventilsitzträger mit der Drosselstelle ein Material mit wesentlich geringerer Sättigungsflußdichte als für den Kern zu verwenden. Dabei bieten sich z. B. Nickel-Eisen-Legierungen oder reines Nickel an, bei denen die Sättigungsflußdichten rund 0,5 Tesla (T) betragen. Die Drosselstelle kommt so noch früher in Sättigung, so daß z. B. der Drosselquerschnitt der Drosselstelle für eine höhere mechanische Festigkeit des Ventilrohrs vergrößert werden kann.

Ganz besonders wichtig ist es, die magnetische Drosselstelle so auszubilden, daß sich wenigstens eine am Anker vorgesehene Führungsfläche möglichst in einem axial zentralen Bereich der Drosselstelle während der Axialbewegung der Ventilnadel vorbeibewegt. Der gleiche Vorteil ergibt sich auch, wenn die Führungsflächen für den Anker direkt im axial zentralen Bereich der Drosselstelle liegen. Nur so können die auftretenden seitlichen Kräfte auf einem Minimum gehalten werden.

### Zeichnung

Ausführungsbeispiele der Erfindung sind in der Zeichnung vereinfacht dargestellt und in der nachfolgenden Beschreibung näher erläutert. Es zeigen Figur 1 ein erstes Ausführungsbeispiel eines erfindungsgemäß ausgestalteten Ventils, Figur 2 einen Ausschnitt des Ventils im Bereich der Drosselstelle als erstes Beispiel, Figur 3 einen Ausschnitt des Ventils im Bereich der Drosselstelle als zweites Beispiel, Figur 4 einen Ausschnitt des Ventils im Bereich der Drosselstelle als drittes Beispiel, Figur 5 ein viertes Ausführungsbeispiel eines erfindungsgemäß ausgestalteten Ventils, Figur 6 einen Ausschnitt des Ventils im Bereich der Drosselstelle als viertes Beispiel, Figur 7 einen Ausschnitt des Ventils im Bereich der Drosselstelle als fünftes Beispiel, Figur 8 einen Magnetfeldlinienverlauf bei einer Führungsfläche am Anker im axialen Erstreckungsbereich der Drosselstelle, Figur 9 einen Magnetfeldlinienverlauf bei einer Führungsfläche an der Drosselstelle und Figur 10 einen Magnetfeldlinienverlauf bei einer Führungsfläche am Anker außerhalb der Drosselstelle.

### Beschreibung der Ausführungsbeispiele

Das in der Figur 1 beispielsweise dargestellte elektromagnetisch betätigbare Ventil in der Form eines Einspritzventils für Brennstoffeinspritzanlagen von gemischverdichtenden, fremdgezündeten Brennkraftmaschinen hat einen von einer Magnetspule 1 umgebenen, als Brennstoffeinlaßstutzen dienenden rohrförmigen Kern 2 als sogenannten Innenpol. Ein Spulenkörper 3 nimmt eine Bewicklung der Magnetspule 1 auf. Der Kern 2 ist nun nicht wie bei den Einspritzventilen des Standes der Technik als ein Bauteil ausgeführt, das mit einem Kernende 9 auch wirklich abschließt, sondern verläuft auch weiter in stromabwärtiger Richtung, so daß ein stromabwärts des Spulenkörpers 3 angeordnetes rohrförmiges Anschlußteil, das im weiteren Verlauf als Ventilsitzträger 10 bezeichnet ist, als sogenannter Außenpol einteilig mit dem Kern 2 ausgebildet ist, wobei das Gesamtbauteil als Ventilrohr 12 bezeichnet wird. Als Übergang vom Kern 2 zum Ventilsitzträger 10 besitzt das Ventilrohr 12 eine ebenfalls rohrförmige, jedoch eine wesentlich dünnere Wandung als die Wandungsstärken von Kern 2 und Ventilsitzträger 10 aufweisende magnetische Drosselstelle 13.

Aus dem unteren Kernende 9 des Kerns 2 geht konzentrisch zu einer Ventillängsachse 15, um die sich auch der Kern 2 und der Ventilsitzträger 10 z. B. konzentrisch erstrecken, die magnetische Drosselstelle 13 hervor. In diesem dem Kernende 9 unmittelbar stromabwärts folgenden Bereich sind bei bekannten Einspritzventilen metallene, unmagnetische Zwischenteile vorgesehen, die für eine magnetische Trennung von Kern 2 und Ventilsitzträger 10 sorgen. Damit ist bei den bekannten Einspritzventilen gewährleistet, daß der magnetische Fluß um das unmagnetische Zwischenteil herum in dem elektromagnetischen Kreis sofort über einen Anker 17 geht. Die Betätigung des Einspritzventils erfolgt auch bei der erfindungsgemäßen Anordnung in bekannter Weise elektromagnetisch.

In dem Ventilsitzträger 10 verläuft eine Längsbohrung 18, die konzentrisch zu der Ventillängsachse 15 ausgebildet ist. In der Längsbohrung 18 ist eine z. B. rohrförmige Ventilnadel 19 angeordnet, die an ihrem stromabwärtigen Ende 20 mit einem kugelförmigen Ventilschließkörper 21, an dessen Umfang beispielsweise fünf Abflachungen 22 zum Vorbeiströmen des Brennstoffs vorgesehen sind, beispielsweise durch Schweißen verbunden ist.

Zur axialen Bewegung der Ventilnadel 19 und damit zum Öffnen entgegen der Federkraft einer Rückstellfeder 25 bzw. Schließen des Einspritzventils dient der elektromagnetische Kreis mit der Magnetspule 1, dem Kern 2 und dem Anker 17. Der Anker 17 ist mit dem dem Ventilschließkörper 21 abgewandten Ende der Ventilnadel 19 durch eine Schweißnaht verbunden und auf den Kern 2 ausgerichtet. In das stromabwärts liegende, dem Kern 2 abgewandte Ende des Ventilsitzträgers 10 ist in der Längsbohrung 18 ein zylinderförmiger Ventilsitzkörper 29, der einen festen Ventilsitz aufweist, durch Schweißen dicht montiert.

Zur Führung des Ventilschließkörpers 21 während der Axialbewegung der Ventilnadel 19 mit dem Anker 17 entlang der Ventillängsachse 15 dient eine Führungsöffnung 32 des Ventilsitzkörpers 29. Der kugelförmige Ventilschließkörper 21 wirkt mit dem sich in Strömungsrichtung kegelstumpfförmig verjüngenden Ventilsitz des Ventilsitzkörpers 29 zusammen. An seiner dem Ventilschließkörper 21 abgewandten Stirnseite ist der Ventilsitzkörper 29 mit einer beispielsweise topfförmig ausgebildeten Spritzlochscheibe 34 fest verbunden. Die topfförmige Spritzlochscheibe 34 besitzt wenigstens eine, beispielsweise vier durch Erodieren oder Stanzen ausgeformte Abspritzöffnungen 35. Für eine exakte Führung des mit der Ventilnadel 19 verbundenen Ankers 17 während der Axialbewegung werden bei den bekannten Einspritzventilen die unmagnetischen Zwischenteile genutzt, die äußerst exakt und hochgenau z. B. auf Präzisionsdrehmaschinen hergestellt werden, um ein kleines Führungsspiel zu erzielen. Da bei dem erfindungsgemäßen Einspritzventil nun kein Zwischenteil nötig ist, ist es sinnvoll, am äußeren Umfang des Ankers 17 wenigstens eine Führungsfläche 36 (Figur 2), die z. B. durch Drehen hergestellt ist, vorzusehen. Die wenigstens eine Führungsfläche 36 kann z. B. als ein umlaufender durchgehender Führungsring oder als mehrere am Umfang mit einem Abstand zueinander ausgebildete Führungsflächen ausgeführt sein.

Die Einschubtiefe des Ventilsitzkörpers 29 mit der topfförmigen Spritzlochscheibe 34 bestimmt die Größe des Hubs der Ventilnadel 19. Dabei ist die eine Endstellung der Ventilnadel 19 bei nicht erregter Magnetspule 1 durch die Anlage des Ventilschließkörpers 21 am Ventilsitz des Ventilsitzkörpers 29 festgelegt, während sich die andere Endstellung der Ventilnadel 19 bei erregter Magnetspule 1 durch die Anlage des Ankers 17 am Kernende 9 ergibt.

Die Magnetspule 1 ist von wenigstens einem, beispielsweise als Bügel ausgebildeten und als ferromagnetisches Element dienenden Leitelement 45 umgeben, das die Magnetspule 1 in Umfangsrichtung wenigstens teilweise umgibt sowie mit seinem einen Ende an dem Kern 2 und seinem anderen Ende an dem Ventilsitzträger 10 anliegt und mit diesen z. B. durch Schweißen, Löten bzw. Kleben verbindbar ist.

Das Einspritzventil ist weitgehend mit einer Kunststoffumspritzung 50 umschlossen, die sich vom Kern 2 ausgehend in axialer Richtung über die Magnetspule 1 und das wenigstens eine Leitelement 45 bis zum Ventilsitzträger 10 erstreckt, wobei das wenigstens eine Leitelement 45 vollständig axial und in Umfangsrichtung überdeckt ist. Zu dieser Kunststoffumspritzung 50 gehört beispielsweise ein mitangespritzter elektrischer Anschlußstecker 52. Das einteilige Ventilrohr 12 erstreckt sich vollständig über die gesamte Länge des Einspritzventils und gibt diese damit auch vor.

In der Figur 2 ist ein Ausschnitt aus dem in der Figur 1 gezeigten Einspritzventil im Bereich der magnetischen Drosselstelle 13 vergrößert dargestellt. Das Kernende 9 des Kerns 2 weist eine stromabwärtige Stirnfläche 55 auf, die als Anschlagfläche für den Anker 17 mit seiner oberen Stirnfläche 56 dient. Bei geschlossenem Ventil, d. h. beim Anliegen des Ventilschließkörpers 21 am Ventilsitz des Ventilsitzkörpers 29, liegt zwischen den beiden Stirnflächen 55 und 56 ein Luftspalt 58 vor, der beispielsweise eine axiale Erstreckung von 60 µm hat. Zusammen mit den an den Stirnflächen 55 und 56 aufgebrachten, z. B. zusammen 30 µm dicken Chromschichten als Restluftspalt ergibt sich ein sogenannter Arbeitsluftspalt mit einer Erstreckung von 90 µm in axialer Richtung. Gewöhnlich kann man davon ausgehen, daß ein Magnetkreis um so besser ist, je weniger Streufluß den Arbeitsluftspalt umgeht.

Das erfindungsgemäße Ventilrohr 12 ist also nur noch einteilig ausgebildet und besitzt damit eine direkte magnetisch leitende Verbindung zwischen dem Kern 2 und dem Ventilsitzträger 10 über die magnetische Drosselstelle 13. Um den den Luftspalt 58 bzw. den Arbeitsluftspalt umgehenden Streufluß dennoch möglichst klein zu halten, ist die magnetische Drosselstelle 13 mit einer sehr geringen Wandstärke ausgebildet. Die z. B. in axialer Richtung 2 mm lange magnetische Drosselstelle 13 weist eine Wandstärke von beispielsweise 0,2 mm auf. Damit ist ungefähr ein minimaler Grenzwert erreicht, bei dem noch eine ausreichende Stabilität des Ventilrohrs 12 gewährleistet ist. Bei Erregung geht also der Magnetfluß im magnetischen Kreis auch direkt über die sehr schmale magnetische Drosselstelle 13. Dabei wird in sehr kurzer Zeit, nämlich nur in einem Bruchteil der eigentlichen Schaltzeit des Ventils, die Sättigungsflußdichte erreicht. Die in Sättigung stehende und eine Permeabilität von rund 1 aufweisende magnetische Drosselstelle 13 wirkt nun auch wirklich als Drosselstelle.

Durch die wenigstens eine am Anker 17 angeformte Führungsfläche 36, die sich über den eigentlichen Außendurchmesser des Ankers 17 radial nach außen erstreckt, ergibt sich außerhalb der Führungsfläche 36 ein Radialluftspalt 60 zwischen der magnetischen Drosselstelle 13 bzw. dem Ventilsitzträger 10 und dem Anker 17. Dieser Radialluftspalt 60 sollte so schmal wie möglich ausgebildet sein, da der magnetische Fluß über die Luft radial in den Anker 17 tritt. Unter Beachtung der hydraulischen Verhältnisse ist der Radialluftspalt 60 z. B. 80 µm breit. Der magnetische Gesamtfluß im Einspritzventil nimmt bei dieser Anordnung im Vergleich zu dem bereits bekannten Einspritzventil mit unmagnetischem Zwischenteil um den Betrag des Magnetflusses über die Drosselstelle 13 zu. Die übrigen leitenden Querschnitte des Kerns 2 und des Leitelements 45 müssen entsprechend angepaßt bzw. minimal vergrößert werden.

Der in der Figur 3 dargestellte Ausschnitt zeigt ebenfalls den Bereich der magnetischen Drosselstelle 13, wobei bei diesem zweiten Ausführungsbeispiel ein ringförmiges Anschlagstück 61 am Kernende 9 des Kerns 2 eingesetzt ist. Das Anschlagstück 61 ist beispielsweise so groß ausgeführt, daß es selbst eine innere Durchgangsöffnung 62 des Kerns 2 begrenzt und nur radial nach außen sowie nach oben in Richtung des Anschlußsteckers 52 vom Kern 2 umgeben ist. An seiner unteren Stirnfläche 55 ist das Anschlagstück 61 beispielsweise verchromt, ähnlich dem Anschlagbereich am Kernende 9 ohne Anschlagstück. Ein solches Anschlagstück 61 hat den Vorteil gegenüber dem in der Figur 2 gezeigten Beispiel, daß die genaue Bearbeitung des Anschlagbereichs noch außerhalb des Ventilrohrs 12 erfolgen kann und erst danach die Befestigung des Anschlagstücks 61 am Kernende 9 vorgenommen wird. Als Befestigungsmöglichkeiten des Anschlagstücks 61 bieten sich z. B. das Einpressen oder das Laserheften von außen an. Eine weitere Variante der Befestigung sieht so aus, daß allein durch den Restmagnetismus im stets geschlossenen Magnetkreis das Anschlagstück 61 am Kern 2 gehalten wird.

Bei dem in der Figur 4 dargestellten dritten Ausführungsbeispiel ist das Ventilrohr 12 zweiteilig ausgebildet, und zwar aus dem Kern 2 und dem Ventilsitzträger 10 bestehend. An dem Ventilsitzträger 10 ist einteilig die magnetische Drosselstelle 13 vorgesehen, die wie in den anderen Beispielen aus dem Ventilsitzträger 10 als sehr schmaler (geringe Wandstärke) Zylinderbereich hervorgeht. In axialer Richtung gesehen geht diese schmale Drosselstelle 13 nicht direkt in den Kern 2 über. Statt dessen schließt sich axial an die Drosselstelle 13, z. B. ab der Stirnfläche 55, ein breiterer Hülsenabschnitt 65 an, der den Kern 2 im Bereich des Kernendes 9 radial umgibt. Damit stellt der Hülsenabschnitt 65 das stromaufwärtige Ende des Ventilsitzträgers 10 dar. Fest verbunden sind der Ventilsitzträger 10 und der Kern 2 durch eine beispielsweise umlaufende Schweißnaht 66 im Bereich des Hülsenabschnitts 65, die z. B. mittels eines Lasers herstellbar ist. Diese zweiteilige Lösung hat wiederum den Vorteil, daß die Stirnfläche 55 des Kerns 2 als Anschlag einfacher bearbeitbar ist, da erst später der Hülsenabschnitt 65 des Ventilsitzträgers 10 am Kern 2 befestigt wird. Trotzdem sind auch bei diesem zweiteiligen Verbindungsrohr 12 der Kern 2 und der Ventilsitzträger 10 direkt magnetisch leitend miteinander verbunden. Die magnetische Drosselstelle 13 kann prinzipiell in gleicher Weise auch einteilig mit dem Kern 2 ausgebildet sein, wobei die feste Verbindung dann beispielsweise zwischen einem nicht dargestellten Hülsenabschnitt des Kerns 2 und dem Ventilsitzträger 10 erfolgt.

Die Anforderungen an die Sättigungsflußdichte im Ventilsitzträger 10 sind deutlich geringer als an die Sättigungsflußdichte des Kerns 2, da die radiale Übertrittsfläche des Magnetflusses vom Ventilsitzträger 10 zum Anker 17 wesentlich größer (z. B. das Vierfache) ist als die Querschnitte von Anker 17 und Kern 2. Wenn nun bei der zweiteiligen Ausführung für den Ventilsitzträger 10 mit der Drosselstelle 13 ein Werkstoff mit sehr kleiner Sättigungsflußdichte, z. B. eine Nickel-Eisen-Legierung mit rund 0,5 T, verwendet wird, kommt die Drosselstelle 13 früher in Sättigung. Die Sättigungsflußdichte des für den Kern 2 verwendeten ferritischen Chromstahls beträgt dagegen beispielsweise 1,8 T. Diese Werkstoffauswahl bietet folglich neue Möglichkeiten der Magnetkreisausbildung. Einerseits kann der magnetische Fluß über die Drosselstelle 13 für eine bessere Ventilfunktion verringert werden, und andererseits kann der Drosselquerschnitt der Drosselstelle 13 für eine höhere mechanische Festigkeit des Ventilrohrs 12 bei gleichem magnetischen Streufluß vergrößert werden.

Das in den Figuren 5 und 6 dargestellte vierte Ausführungsbeispiel weist einen anderen als die bisher gezeigten und beschriebenen Ventilsitzträger 10 auf, nämlich einen hülsenförmigen. Dabei besitzt der hülsenförmige Ventilsitzträger 10 eine weitgehend konstante Wandstärke, so daß die zum Einbau des Einspritzventils notwendigen Außenkonturen durch die Formung der Kunststoffumspritzung 50 realisiert werden. Ansonsten erfüllt der hülsenförmige Ventilsitzträger 10 die gleichen Funktionen wie die Ventilsitzträger 10 der Figuren 1 bis 4. Der hülsenförmige Ventilsitzträger 10 ist an seinem stromaufwärtigen Ende abgestreckt, d. h. auf eine deutlich geringere Wandstärke gebracht als über seine gesamte andere Länge. Diese Wandstärkenreduzierung erfolgt im axialen Bereich des Ankers 17, womit wiederum die magnetische Drosselstelle 13 geschaffen ist. Der Ventilsitzträger 10 erstreckt sich anschließend an die Drosselstelle 13 beispielsweise mit seiner reduzierten Wandstärke noch weiter stromaufwärts und umgibt dort erst den Kern 2 an seinem Kernende 9 radial. Durch die Schweißnaht 66 wird z. B. wieder eine feste Verbindung von Ventilsitzträger 10 und Kern 2 erreicht. Der Ventilsitzträger 10 ist mit einer solchen Wandstärke außerhalb des abgestreckten Bereichs ausgeführt, daß eine ausreichende Ventilstabilität gewährleistet ist. Da der Drosselquerschnitt durch die Abstreckung sehr klein ist, kann auch für den Ventilsitzträger 10 ein kostengünstiger, ferritischer Chromstahl mit hoher Sättigungsflußdichte wie für den Kern 2 eingesetzt werden. Die magnetische Drosselstelle 13 besitzt z. B. eine Wandstärke von 0,2 mm. Bei dem in der Figur 7 gezeigten Ausführungsbeispiel kommt ein Ventilsitzträger 10 zum Einsatz, der über seine gesamte Länge eine konstante Wandstärke hat, z. B. 0,5 mm. Dieser dickere hülsenförmige Ventilsitzträger 10 zeichnet sich durch eine höhere Stabilität auch im axialen Erstreckungsbereich des Ankers 17 und des Kerns 2 aus. Allerdings ist nun ein Werkstoff notwendig, der magnetisch schlecht leitend ist und also eine niedrige Sättigungsflußdichte besitzt. Sättigungsflußdichten von rund 0,5 T haben z. B. Nickel-Eisen-Legierungen oder reines Nickel. Der Drosselquerschnitt, der bei diesem Beispiel nicht durch eine unmittelbar ausgeformte magnetische Drosselstelle 13 charakterisiert ist, würde ansonsten, also bei Materialien mit Sättigungsflußdichten deutlich über 0,5 T, zu viel Streufluß zulassen. Der Kern 2 besteht z. B. aus ferritischem Chromstahl.

Die nun folgenden Betrachtungen beziehen sich auf die Ausbildung der Ankerführung, besonders auf die in den Figuren 1 bis 6 dargestellten Ausführungsbeispiele mit deutlich ausgeformten Drosselstellen 13. Durch das Fehlen eines unmagnetischen Zwischenteils, das unter anderem auch der Führung der Ventilnadel 19 bzw. des Ankers 17 während der Axialbewegung der Ventilnadel 19 dient, muß nun bei den erfindungsgemäßen Einspritzventilen eine andere Möglichkeit der Führung gefunden werden. Bei den bekannten Einspritzventilen mit dem unmagnetischen Zwischenteil ist also auch die Kontaktfläche Anker-Zwischenteil unmagnetisch, so daß keine nennenswerten seitlichen Magnetkräfte auftreten. Entsprechend dem Radialluftspalt zwischen Anker und Zwischenteil und dem Führungsspiel kann sich höchstens ein Verhältnis von maximalem zu minimalem Radialluftspalt von 2:1 ergeben. Durch die ungleichmäßige Flußverteilung können seitliche Kräfte z. B. bis zu 0,5 N auftreten, die jedoch unbedenklich sind.

Bei den erfindungsgemäßen Konstruktionen des Ventilrohrs 12 mit der magnetischen Drosselstelle 13 wird der Anker 17 nun an magnetischem Material geführt, wobei die beiden magnetischen Werkstoffe nur noch durch eine z. B. 10 µm dicke Chromschicht am Anker 17 getrennt sind. Bei gleichem Führungsspiel von rund 40 µm kann so ein Verhältnis von maximalem zu minimalem Radialluftspalt 60 von 5:1 entstehen, das die Ursache für eine stark ungleiche Verteilung des Magnetflusses im Radialluftspalt 60 sein kann. Seitliche Kräfte bis zu 4 N können auftreten. Deshalb stellt die Lage der Ankerführung in axialer Richtung ein wichtiges konstruktives und magnetkreisspezifisches Kriterium dar.

In den Figuren 8 bis 10 sind Ausschnitte aus Einspritzventilen gezeigt, die z. B. dem in der Figur 1 dargestellten Einspritzventil entsprechen. Sie zeigen die Bereiche um die magnetische Drosselstelle 13 herum und verdeutlichen zudem den Verlauf der Magnetfeldlinien. Der Magnetfluß, der radial vom Ventilsitzträger 10 in den Anker 17 eintritt und die großen seitlichen Kräfte verursacht, kann besonders klein gehalten werden, wenn die wenigstens eine Führungsfläche 36 im axialen Erstreckungsbereich der magnetischen Drosselstelle 13 liegt. Die sehr schnell in Sättigung gelangende Drosselstelle 13 sorgt dafür, daß nur noch wenig Magnetfluß an die Führungsfläche 36 gelangen kann.

Magnetfeldberechnungen haben ergeben, daß kaum magnetischer Fluß an der Führungsfläche 36 in den Anker 17 übertritt und keine zusätzlichen seitlichen Kräfte mehr auftreten, wenn die Führungsfläche 36 im Bereich der Drosselstelle 13 liegt, wie es die Figuren 8 und 9 zeigen. Die Führungsfläche 36 soll dabei weitgehend zentral, betrachtet über die axiale Erstreckungslänge der Drosselstelle 13, angeordnet sein. Direkt an den Kern 2 darf die Führungsfläche 36 nicht anschließen, da dort wieder andere Magnetflußverhältnisse herrschen, die zu größeren seitlichen Kräften führen. In bezug auf den Verlauf des Magnetflusses und die Größe der seitlichen Kräfte ist es vollkommen unerheblich, ob die Führungsflächen 36 am Anker 17 (Figur 8) oder an der Drosselstelle 13 des Ventilsitzträgers 10 (Figur 9) ausgeführt sind. Als Herstellungsverfahren für die Führungsflächen 36 bieten sich z. B. Prägen, plastisches Einrollen oder auch spanabhebende Verfahren an. Die Figur 10 zeigt nur zum Vergleich eine Anordnung, bei der außerhalb der Drosselstelle 13 am Anker 17 eine Führungsfläche 36 vorgesehen ist. Die Magnetfeldlinien deuten an, daß vom Ventilsitzträger 10 ein hoher Magnetfluß in die Führungsfläche 36 des Ankers 17 übergeht, wodurch bei nicht exakt zentrisch liegendem Anker 17 große seitliche Kräfte auf den Anker 17 wirken können. Eine solche Anordnung sollte deshalb vermieden werden.

## Patentansprüche

1. Elektromagnetisch betätigbares Ventil, insbesondere Einspritzventil für Brennstoffeinspritzanlagen von Brennkraftmaschinen, mit einem von einer Magnetspule (1) umgebenen Kern (2), mit einem Anker (17), durch den ein mit einem festen Ventilsitz (29) zusammenwirkender Ventilschließkörper (21) betätigbar ist, mit einem rohrförmigen, weitgehend stromabwärts des Kerns (2) angeordneten Anschlußteil (10), das den Anker (17) teilweise radial umgibt, dadurch gekennzeichnet, daß der Kern (2) und das Anschlußteil (10) über eine in radialer Richtung dünnwandige magnetische Drosselstelle (13) direkt magnetisch leitend miteinander verbunden sind, wobei der Kern (2), die Drosselstelle (13) und das Anschlußteil (10) ein einteiliges Gesamtbauteil darstellen und die Drosselstelle (13) im axialen Erstreckungsbereich des Ankers (17) ausgeführt ist.

2. Elektromagnetisch betätigbares Ventil, insbesondere Einspritzventil für Brennstoffeinspritzanlagen von Brennkraftmaschinen, mit einem von einer Magnetspule (1) umgebenen Kern (2), mit einem Anker (17), durch den ein mit einem festen Ventilsitz (29) zusammenwirkender Ventilschließkörper (21) betätigbar ist, mit einem rohrförmigen, weitgehend stromabwärts des Kerns (2) angeordneten Anschlußteil (10), das den Anker (17) teilweise radial umgibt, dadurch gekennzeichnet, daß der Kern (2) und das Anschlußteil (10) über eine in radialer Richtung dünnwandige magnetische Drosselstelle (13) direkt magnetisch leitend miteinander verbunden sind, wobei die Drosselstelle (13) direkt einteilig am Kern (2) im axialen Erstreckungsbereich des Ankers (17) ausgeführt ist.

3. Elektromagnetisch betätigbares Ventil, insbesondere Einspritzventil für Brennstoffeinspritzanlagen von Brennkraftmaschinen, mit einem von einer Magnetspule (1) umgebenen Kern (2), mit einem Anker (17), durch den ein mit einem festen Ventilsitz (29) zusammenwirkender Ventilschließkörper (21) betätigbar ist, mit einem rohrförmigen, weitgehend stromabwärts des Kerns (2) angeordneten Anschlußteil (10), das den Anker (17) teilweise radial umgibt, dadurch gekennzeichnet, daß der Kern (2) und das Anschlußteil (10) über eine in radialer Richtung dünnwandige magnetische Drosselstelle (13) direkt magnetisch leitend miteinander verbunden sind, wobei die Drosselstelle (13) direkt einteilig an dem Anschlußteil (10) im axialen Erstreckungsbereich des Ankers (17) ausgeführt ist.

4. Ventil nach Anspruch 2 oder 3, dadurch gekennzeichnet, daß die Wandstärke der Drosselstelle (13) kleiner ist als die Wandstärken vom Kern (2) und Anschlußteil (10).

5. Ventil nach Anspruch 2 oder 3, dadurch gekennzeichnet, daß der Kern (2) und das Anschlußteil (10) außerhalb der Drosselstelle (13) miteinander fest verbunden sind.

6. Ventil nach Anspruch 3, dadurch gekennzeichnet, daß als Werkstoff für das Anschlußteil (10) mit der Drosselstelle (13) eine Nickel-Eisen-Legierung oder reines Nickel verwendet ist.

7. Ventil nach einem der Ansprüche 1 bis 3, dadurch gekennzeichnet, daß die Wandstärke der Drosselstelle (13) in Abhängigkeit des verwendeten Werkstoffs zwischen 0,2 und 0,5 mm beträgt.

8. Ventil nach einem der Ansprüche 1 bis 3, dadurch gekennzeichnet, daß der Anker (17) wenigstens eine Führungsfläche (36) zur axialen Führung des Ankers (17) hat und die wenigstens eine Führungsfläche (36) so angeordnet ist, daß sie im axialen Erstreckungsbereich der Drosselstelle (13) liegt und somit vollständig radial von der Drosselstelle (13) umgeben ist.

9. Ventil nach einem der Ansprüche 1 bis 3, dadurch gekennzeichnet, daß die Drosselstelle (13) wenigstens eine Führungsfläche (36) zur axialen Führung des Ankers (17) aufweist.

## Claims

1. Electromagnetically operable valve, in particular an injection valve for fuel injection systems of internal combustion engines, having a core (2) surrounded by a magnet coil (1), an armature (17), by means of which a valve-closing body (21) interacting with a fixed valve seat (29) can be actuated, a tubular connection part (10), which is arranged largely downstream of the core (2) and partly surrounds the armature (17) radially, characterized in that the core (2) and the connection part (10) are connected to one another directly in a magnetically conductive manner via a magnetic choke point (13) which is thin-walled in the radial direction, the core (2), the choke point (13) and the connection part (10) constituting a complete one-piece component, and the choke point (13) being made in the axial extension region of the armature (17).

2. Electromagnetically operable valve, in particular an injection valve for fuel injection systems of internal combustion engines, having a core (2) surrounded by a magnet coil (1), an armature (17), by means of which a valve-closing body (21) interacting with a fixed valve seat (29) can be actuated, a tubular connection part (10), which is arranged largely downstream of the core (2) and partly surrounds the armature (17) radially, characterized in that the core (2) and the connection part (10) are connected to one another directly in a magnetically conductive manner via a magnetic choke point (13) which is thin-walled in the radial direction, the choke point (13) being made directly in one piece with the core (2) in the axial extension region of the armature (17).

3. Electromagnetically operable valve, in particular an injection valve for fuel injection systems of internal combustion engines, having a core (2) surrounded by a magnet coil (1), an armature (17), by means of which a valve-closing body (21) interacting with a fixed valve seat (29) can be actuated, a tubular connection part (10), which is arranged largely downstream of the core (2) and partly surrounds the armature (17) radially, characterized in that the core (2) and the connection part (10) are connected to one another directly in a magnetically conductive manner via a magnetic choke point (13) which is thin-walled in the radial direction, the choke point (13) being made directly in one piece with the connection part (10) in the axial extension region of the armature (17).

4. Valve according to Claim 2 or 3, characterized in that the wall thickness of the choke point (13) is smaller than the wall thicknesses of the core (2) and connection part (10).

5. Valve according to Claim 2 or 3, characterized in that the core (2) and the connection part (10) are firmly connected to one another outside the choke point (13).

6. Valve according to Claim 3, characterized in that the material used for the connection part (10) with the choke point (13) is a nickel-iron alloy or pure nickel.

7. Valve according to one of Claims 1 to 3, characterized in that the wall thickness of the choke point (13), depending on the material used, is between 0.2 and 0.5 mm.

8. Valve according to one of Claims 1 to 3, characterized in that the armature (17) has at least one guide surface (36) for the axial guidance of the armature (17), and the at least one guide surface (36) is arranged in such a way that it lies in the axial extension region of the choke point (13) and is thus completely surrounded radially by the choke point (13).

9. Valve according to one of Claims 1 to 3, characterized in that the choke point (13) has at least one guide surface (36) for the axial guidance of the armature (17).

## Revendications

1. Soupape à commande électromagnétique, notamment injecteur pour installation d'injection de carburant de moteur à combustion interne, comprenant un noyau (2) entouré d'une bobine magnétique (1),
un induit (17) commandant un organe d'obturation (21) coopérant avec un siège de soupape fixe (29),
une pièce de raccordement (10) tubulaire, située très en aval du noyau (2), et qui entoure radialement, au moins en partie, l'induit (17),
caractérisée en ce que
- le noyau (2) et la pièce de raccordement (10) sont reliés en conduction magnétique directe par un point d'étranglement magnétique (13) à paroi mince s'étendant dans la direction radiale,
- le noyau (2), le point d'étranglement (13) et la partie de raccordement (10) constituant une pièce en une seule partie, et le point d'étranglement (13) se trouvant dans la plage d'expansion axiale de l'induit (17).

2. Soupape à commande électromagnétique, notamment injecteur pour installation d'injection de carburant de moteur à combustion interne, comprenant un noyau (2) entouré d'une bobine magnétique (1),
un induit (17) commandant un organe d'obturation (21) coopérant avec un siège de soupape fixe (29),
une pièce de raccordement (10) tubulaire, située très en aval du noyau (2), et qui entoure radialement, au moins en partie, l'induit (17),
caractérisée en ce que
- le noyau (2) et la pièce de raccordement (10) sont reliés en conduction magnétique directe par un point d'étranglement magnétique (13) à paroi mince s'étendant dans la direction radiale,
- le point d'étranglement (13) étant réalisé directement sur le noyau (2) dans la plage d'extension axiale de l'induit (17).

3. Soupape à commande électromagnétique, notamment injecteur pour installation d'injection de carburant de moteur à combustion interne, comprenant un noyau (2) entouré d'une bobine magnétique (1),
un induit (17) commandant un organe d'obturation (21) coopérant avec un siège de soupape fixe (29),
une pièce de raccordement (10) tubulaire, située très en aval du noyau (2), et qui entoure radialement, au moins en partie, l'induit (17),
caractérisée en ce que
- le noyau (2) et la pièce de raccordement (10) sont reliés en conduction magnétique directe par un point d'étranglement magnétique (13) à paroi mince s'étendant dans la direction radiale,
- le point d'étranglement (13) étant réalisé directement en une seule pièce sur la partie de raccordement (10), dans la plage d'extension axiale de l'induit (17).

4. Soupape selon la revendication 1 ou 2,
caractérisée en ce que
l'épaisseur de la paroi du point d'étranglement (13) est inférieure à celle du noyau (2) et de la partie de raccordement (10).

5. Soupape selon les revendications 2 ou 3,
caractérisée en ce que
le noyau (2) et la partie de raccordement (10) sont reliés solidairement à l'extérieur du point d'étranglement (13).

6. Soupape selon la revendication 3,
caractérisée en ce que
la matière pour la pièce de raccordement (10) avec le point d'étranglement (13) est un alliage de nickel-fer ou du nickel pur.

7. Soupape selon l'une des revendications 1 à 3,
caractérisée en ce que
l'épaisseur de la paroi du point d'étranglement (13) dépend de la matière utilisée et est comprise entre 0,2 et 0,5 mm.

8. Soupape selon l'une des revendications 1 à 3,
caractérisée en ce que
l'induit (17) comporte au moins une surface de guidage (36) pour le guidage axial de l'induit (17), et cette surface de guidage (36) est disposée pour se situer dans la plage d'extension axiale du point d'étranglement (13) et se trouve ainsi complètement entourée radialement par le point d'étranglement (13).

9. Soupape selon l'une des revendications 1 à 3,
caractérisée en ce que
le point d'étranglement (13) comporte au moins une surface de guidage (36) pour le guidage axial de l'induit (17).
